# FASCICULE DE BREVET EUROPEEN

(11) **EP 0 169 132 B1**
(45) Date de publication et mention de la délivrance du brevet: **06.12.1989**
(21) Numéro de dépôt: 85401334.9
(22) Date de dépôt: 02.07.1985
(51) Int. Cl.: G07C 1/20

(54) **Appareil de controle de rondes**
Wächterkontrollvorrichtung
Watchman's round checking apparatus

(30) Priorité: 06.07.1984 FR 8410733
(43) Date de publication de la demande: 22.01.1986
(73) Titulaire: SCHLUMBERGER INDUSTRIES, F-92120 Montrouge (FR)
(72) Inventeur: Gautherot, Daniel, F-25000 Besancon (FR); Holtzer, Dominique, F-25000 Besancon (FR)
(74) Mandataire: Dronne, Guy

(56) Documents cités:
- CH-A- 42 624
- DE-C- 168 249
- DE-C- 248 446
- DE-C- 623 367
- DE-C- 808 650
- FR-A- 2 195 375
- HOROLOGICAL JOURNAL, mars 1964, pages 59-62; "Watchman's clocks and security systems"

## Description

La présente invention a pour objet un appareil de contrôle de rondes.

Un tel appareil a pour but de s'assurer qu'un agent de surveillance, chargé d'effectuer une ronde selon des modalités bien précises, a effectivement suivi l'itinéraire prévu pour sa ronde et qu'il est passé à un certain nombre d'endroits, à des heures déterminées.

Pour effectuer ce contrôle, l'appareil comprend d'une part, un dispositif d'enregistrement porté par l'agent de surveillance et, d'autre part, un certain nombre de clés d'identification qui sont placées à demeure aux différents emplacements où l'on veut effectuer la vérification. Lorsque l'agent de surveillance passe à chacun des emplacements prévus, il introduit, dans le dispositif d'enregistrement, une clé portant les moyens d'identification de l'emplacement. L'actionnement du dispositif par cette clé permet l'enregistrement, sur un support d'information, de l'identification de l'emplacement et de l'heure du passage, cette dernière information étant fournie par un mouvement d'horlogerie interne au dispositif portatif. Périodiquement, il est possible d'extraire du dispositif portatif le support d'information pour s'assurer que l'agent de surveillance a effectué ses rondes dans les conditions prévues.

Il existe deux grands types de contrôleur de rondes, selon la façon dont sont enregistrées les informations de passage par un endroit donné et d'heure à laquelle ce passage a été effectué. Dans un premier type d'appareil, le support d'information, qui peut être un disque ou une bande, est entraîné de façon continue par le mécanisme horaire et on imprime l'information caractéristique de t'endroit sur ce support. C'est la position de cet enregistrement par rapport au repère horaire pré-imprimé sur le support qui donne l'information de temps correspondant au passage. On comprend qu'un tel type d'enregistrement présente l'inconvénient de nécessiter un support d'enregistrement de grandes dimensions. En outre la consommation de support d'enregistrement dépend du temps qui s'écoule et non du nombre de pointages effectués. De plus la résolution horaire est très faible.

Selon un autre type d'appareil, le support d'information, qui est alors en général une bande, est déplacé d'un pas à chaque fois qu'on introduit une clé d'identification. Sous l'effet de cet actionnement, un mécanisme d'impression de l'heure, entraîné par un mouvement d'horlogerie, imprime l'heure du passage en même temps que l'identification du lieu de ce passage. Ce deuxième type d'appareil présente l'avantage de présenter une consommation inférieure en support d'enregistrement et donc d'avoir une plus grande autonomie et une meilleure résolution. Cependant, dans ce type d'appareil, la chaîne cinématique qui relie la base de temps, qui peut être mécanique ou électronique, d'une part aux moyens d'impression de l'information horaire et, d'autre part, aux moyens d'affichage extérieur de l'heure est relativement complexe et délicate. En outre, les moyens d'impression dans ces appareils sont constitués par des rouleaux dont la périphérie comporte des chiffres permettant d'imprimer les heures et les minutes ou les dizaines de minutes. La fabrica- _{.} tion de ces rouleaux d'impression est onéreuse car elle nécessite des moules ayant une structure complexe pour permettre le démoulage de la pièce.

La revue Horological Journal, mars 1964, pages 59 à 62 décrit ces différents types de contro- leurs de rondes.

Le document DE-C-168 249 décrit un autre type de controleur de rondes dans lequel le disque horaire porte sur une de ses faces principales des éléments d'impression d'informations horaires, mais il ne décrit aucun moyen convenable pour provoquer l'impression de ces informations sur la bande de papier.

Pour remédier à ces inconvénients, un objet de l'invention est de fournir un appareil de contrôle de rondes du deuxième type, c'est-à-dire dans lequel le support d'information n'est déplacé qu'à chaque fois qu'un enregistrement doit être effectué, mais dans lequel la chaîne cinématique permettant l'impression des informations est simplifiée et la fabrication des éléments d'impression peut être réalisée à un coût réduit.

Pour atteindre ce but, un appareil de contrôle de rondes selon l'invention, pour contrôler les heures de passage d'un agent de surveillance à une pluralité d'emplacements donnés comprenant une pluralité de clés, chaque clé étant destinée à être disposée à un desdits emplacements et étant munie d'un élément d'impression d'identification dudit emplacement, et un dispositif porta- tⁱf d'enregistrement muni d'une bande d'enregistrement pour enregistrer simultanément une information représentative d'un desdits emplacements et l'heure de passage audit emplacement, se caractérise en ce que ledit dispositif portatif d'enregistrement comprend un mouvement d'horlogerie ayant au moins un axe des heures, un disque solidaire en rotation dudit axe portant sur la périphérie d'une de ses faces des éléments d'impression des des informations horaires, des moyens pour permettre l'introduction d'une desdites clés selon une direction perpendiculaire audit axe des heures et le positionnement de l'élément d'identification de ladite clé à l'extérieur dudit disque, des moyens pour faire avancer par pas ladite bande d'enregistrement, lesdits moyens d'avancement mettant à chaque pas une nouvelle portion de ladite bande en face d'un élément d'impression dudit disque et dudit élément d'identification de ladite clé, et des moyens pour provoquer simultanément l'impression de l'information horaire et de l'élément d'identification sur ladite portion de bande, et en ce que lesdits moyens pour provoquer l'impression simultanée et lesdits moyens pour faire avancer ladite bande sont commandés par un levier pivotant coopérant avec une came, ladite came étant entraînée en rotation par la rotation desdites clés.

On comprend qu'ainsi les mécanismes d'impression de l'information horaire sont très simples puisqu'ils se réduisent à un mouvement d'horlogerie de type classique et à un disque solidaire de l'axe des heures du mouvement d'horlogerie sur lequel sont directement fixés ou réalisés les éléments d'impression des informations horaires. En outre, ces éléments d'impression étant fixés sur la périphérie d'une des faces du disque, le moulage de cette pièce ne pose aucun problème particulier.

D'autres caractéristiques et avantages de l'invention apparaîtront plus clairement à la lecture de la description qui suit de plusieurs modes de réalisation de l'invention donnés à titre d'exemples non limitatifs. La description se réfère au dessin annexé sur lequel:
- La figure 1 est une vue en coupe verticale du dispositif portable d'enregistrement de l'appareil de contrôle de rondes;
- La figure 2 est une vue de dessus du dispositif portable en coupe partielle;
- La figure 3 est une vue de détail montrant un mode de réalisation préféré du mécanisme permettant l'impression des informations et l'entraînement par pas de la bande d'enregistrement;
- La figure 4 est une vue partielle de la bande d'enregistrement montrant la façon dont les informations horaires sont imprimées;
- La figure 5 est une vue partielle montrant une variante de réalisation des moyens d'affichage de l'heure; et
- La figure 6 montre une variante de réalisation des moyens d'impression de l'information horaire.

En se référant tout d'abord aux figures 1 et 2 on va décrire l'organisation générale du dispositif portatif d'enregistrement faisant partie de l'appareil de contrôle de rondes. Il comporte un boîtier 12 de forme générale cylindrique dont la face avant 14 est percée d'une fenêtre 16, la fenêtre 16 étant fermée par une glace 18. A l'intérieur du boitier 12 on trouve tout d'abord un mouvement d'horlogerie 20 de type standard d'où il sort un axe 22 des heures et un axe 24 des minutes. Le mouvement d'horlogerie peut être du type mécanique ou du type électrique. Un tel mécanisme est parfaitement connu et il est donc inutile de le décrire plus en détail. A l'extrémité des axes 22 et 24 sont montées des aiguilles respectivement des heures 26 et des minutes 28. Ces aiguilles coopèrent avec des indexes fixes des heures 30 prévus sur la face interne de la glace 18 ou sur le boîtier. Le mécanisme horaire peut comporter en outre un axe des secondes à l'extrémité duquel est monté un indicateur 32 de fonctionnement. Ainsi l'utilisateur de l'appareil peut contrôler que celui-ci indique l'heure convenable. Ainsi la chaîne cinématique pour l'affichage de l'information horaire est très simple puisqu'elle se réduit à un mouvement d'horlogerie standard.

Sur l'axe des heures 22 est monté un disque 34 qui est donc entraîné en rotation par l'axe des heures 22. Sur sa face postérieure et à sa périphérie le disque comporte des éléments d'impression référencés globalement 36 et qui sont disposés selon les positions horaires et qui permettent d'imprimer les indications d'heures et de dizaines de minutes par exemple, comme cela sera expliqué ultérieurement. Ces éléments d'impression comme le montre plus clairement la figure 4 peuvent comporter en outre des indexes intercalaires pour repérer les fractions de cinq minutes par exemple, ou même moins par interpolation avec l'index fixe.

Le boîtier 12 comporte sur sa face latérale un orifice 40 permettant l'introduction d'une des clés d'identification telle que 42. La clé 42 comprend un panneton 44 solidaire du corps de la clé et un panneton mobile 46 monté semi-libre en rotation sur l'extrémité de la clé 42. Ce deuxième panneton 46 porte sur sa face 48 des caractères d'impression caractéristiques de l'emplacement où se trouve la clé il s'agit par exemple d'un numéro. Comme on le voit sur la figure 1 les éléments d'impression 48 de la clé sont disposés dans un même plan que les éléments d'impression 36 du disque 34. Le premier panneton 44 de la clé permet par rotation de cette clé de provoquer d'une part l'entraînement d'un bande de papier d'enregistrement 50 comme cela sera expliqué ultérieurement et d'autre part l'actionnement d'un marteau d'impression 52. Comme on le voit sur la figure 1 la bande de papier d'impression 50 se déplace de telle manière qu'elle soit au-dessus d'éléments d'impression 36 du disque 34 et des éléments d'impression 48 du panneton 46 de la clé 42. La bande 50 se déplace bien sûr entre ces éléments d'impression 36 et 48 et le marteau d'impression 52, ce dernier faisant face aux éléments d'impression.

La figure 4 montre une portion de la bande d'impression 50 sur laquelle a été enregistré l'élément d'identification de la clé 42 qui est figuré ici par le nombre 153 et les éléments d'impression portés par le disque et faisant face au marteau d'impression 52. Sur la figure 4 il s'agit des informations horaires 9 H 10 et 9 H 20.

Sur la figure 2 on voit plus clairement que la bande de papier d'enregistrement 50 se déplace pour passer entre le marteau 52 et les éléments d'impression 48 de la clé et la partie des éléments d'impression 36 portés par le disque et qui correspondent à l'affichage de l'heure présente. La bande 50 est réalisée à l'aide d'un papier auto-révélateur, c'est-à-dire qu'il suffit de la chute du marteau 52 sur la bande de papier pour que les éléments d'impression fassent apparaître effectivement sur cette bande l'information correspondante.

Lorsque la clé 42 est entièrement engagée, le panneton mobile 46 est immobilisé en rotation par une fente 54 ménagée dans le boîtier, et le panneton 44 est logé dans un boisseau pivotant 56 muni d'une fente 58 dans laquelle est engagé le panneton 44.

Ainsi, lorsqu'on fait tourner la clé 42, l'élément d'impression 48 porté par le panneton 46 reste en regard du marteau d'impression 52, alors que le panneton 44 provoque la rotation du boisseau 56. Comme le montre la figure 3, le boisseau 56 est solidaire d'une came 60 dont la périphérie coopère avec le bord inférieur 62 d'un levier 64 monté pivotant autour d'un axe 66. Le bord 62 du levier 64 est maintenu en contact avec la périphérie de la came 60 par l'action d'un ressort 68.

Sur la figure 3 le boisseau 56 est en position neutre permettant introduction de la clé. Il est maintenu en partie dans cette position par la coopération d'un cliquet 72 avec un cran 74 ménagé dans la périphérie de la came 60. Le cliquet 72 impose de plus, à partir de cette position, un sens de rotation repéré par la flèche f. Le bord inférieur 62 du levier 64 comporte un talon 73 qui coopère, dans la position neutre du boisseau, avec un deuxième cran 76 de la périphérie de la came, et un évidement 78. Dans la position neutre, le marteau d'impression 52 est maintenu légèrement au-dessus de la bande de papier 50. Au-delà du cran 76 la périphérie de la came 60 définit une rampe 80 se terminant par un bec 82. Au-delà du bec 82 la came présente une deuxième rampe 84 qui se termine par le cran 74.

Lorsqu'on fait tourner le boisseau 56 dans le sens repéré par la flèche f à partir de la position neutre la rampe 80 provoque le soulèvement du levier 64 jusqu'à ce que le bec 82 arrive au contact du talon 73. Au-delà de cette position angulaire du boisseau le bec 82 de la came pénètre dans l'évidement 78 du levier 64 autorisant l'abaissement de celui-ci et, par suite, la chute du marteau d'impression.

Une extrémité de la bande 50 du papier support d'impression est solidaire d'une bobine d'entraînement 86. La bobine 86 est elle-même solidaire en rotation d'une roue en étoile 88. Les mouvements du levier 64 commandés par la rotation de la came 60 servent également à entraîner la rotation de la roue 88 pour provoquer l'avance par pas de la bande de papier 50. Pour cela un cliquet 90 est monté pivotant à l'extrémité libre 92 du levier 64. Un ressort de rappel 94 tend à maintenir l'extrémité 96 du cliquet 90 contre la denture de la roue 88. En outre, un deuxième cliquet 98 n'autorise une rotation de la roue 88 que dans le sens repéré par la flèche f' sur la figure 3. Ainsi lors de l'abaissement du levier 64, lorsque le bec 82 pénètre dans l'évidement 78, l'extrémité 96 du levier 90 passe sous la dent suivante de la roue 88. Lors du relèvement du levier 64 l'extrémité 96 du levier 90 vient au contact de cette dent suivante pour lui faire effectuer une rotation d'un angle correspondant à une dent. Cette rotation provoque l'avance de la bande de papier 52 d'un pas. L'appareil est en position pour l'enregistrement suivant. Lorsque le boisseau a été ramené dans la position neutre représentée sur la figure 3, la clé peut être extraite.

Comme le montrent les figures 1 et 2, l'appareil comprend de plus un système mécanique pour rattraper l'écart angulaire du disque d'impression provoqué par le jeu fonctionnel du mécanisme horaire 20. Ce mécanisme comprend une lame élastique 100 dont une extrémité 102 est fixe. Lorsque la lame 100 est au repos la deuxième extrémité 104 est libre. Lorsqu'on introduit la clé 42 son extrémité pousse une tige 106 montée coulissante dans un orifice 108. L'extrémité 110 de la tige 106 déforme la lame élastique 100 dont l'extrémité 104 vient frotter sur le bord du disque 34 rattrapant ainsi l'écart angulaire du disque d'impression provoqué par le jeu fonctionnel du mécanisme horaire 20 (voir figure 2). Ce frottement est maintenu tant que la clé rest engagée.

L'appareil peut comporter de plus un moyen d'impression supplémentaire permettant de distinguer les heures avant midi et après midi. Ce moyen d'impression 112 est monté pivotant autour d'un axe solidaire du plateau fixe 114. Ce moyen d'impression porte, par exemple, les mentions A et P. L'organe 112 est solidaire en rotation d'une roue dentée 116. La roue 116 peut coopérer avec des organes 118 fixées sur le disque 34. A chaque tour effectué par le disque 34, c'est-à-dire à la fin de chaque période de 12 heures, l'organe 112 fait un quart de tour. Ainsi c'est alternativement la mention A ou la mention P qui se trouve en regard du marteau d'impression et qui sera donc imprimée sur la bande de papier 50.

La figure 5 représente une variante de réalisation du dispositif portatif et plus précisément des moyens d'affichage de l'heure. Selon ce mode de réalisation le disque 130 solidaire de l'axe 132 des heures porte toujours sur la périphérie de sa face postérieure les éléments d'impression 134 des informations horaires.

Sur sa face antérieure, c'est-à-dire celle qui est tournée vers la glace, le disque 130 porte un index 136 qui sert à afficher les heures et qui remplace l'aiguille des heures. En revanche on retrouve l'aiguille des minutes et le repère de fonctionnement.

La figure 6 montre un autre mode de réalisation des moyens d'impression de l'information horaire. Un premier disque 150 est monté solidaire en rotation de l'axe des heures 152 du mouvement d'horlogerie. Le disque 150 est muni sur la périphérie de sa face tournée vers le mouvement des éléments d'impression des nombres des heures tels que 154. Un deuxième disque 156 est monté solidaire en rotation d'un axe des minutes 158 du mouvement d'horlogerie 20. Le disque 150 est situé entre le mouvement d'horlogerie 20 et le disque 156. De plus, le disque 156 est transparent et il comporte sur sa périphérie un rebord épais 160 muni d'éléments d'impression des informations de minutes 162. L'épaisseur du rebord 160 est telle que les éléments d'impression 154 et 162 soient disposés dans un même plan perpendiculaire aux axes 152 et 158. Sur la figure 6 on a également représenté de façon simplifiée l'élément d'identification 48 solidaire du panneton mobile 46 de la clé, le marteau d'impression 52 et le supported'informations 50.

En outre, le disque 150, qui est opaque, porte un index 170 servant d'aiguille des heures, et le disque 156, un index 172 servant d'aiguille des minutes. Une telle solution complique un peu l'appareil, puisqu'elle nécessite un disque d'affichage de plus, mais elle permet d'obtenir une plus grande facilité de lecture de la banque puisque le disque 160 peut comporter soixante éléments d'impression, correspondant aux soixante minutes.

Il découle de la description précédente que l'appareil de contrôle de rondes selon l'invention présente une structure très simplifiée par rapport à celle des appareils de l'art antérieur. En particulier, les moyens d'impression des informations horaires se réduisent à un disque qui est monté directement sur l'axe des heures du mouvement d'horlogerie. En outre, les éléments d'impression étant disposés sur une face du disque et non sur son rebord, le disque peut aisément être obtenu par moulage.

## Revendications

1. Appareil pour contrôler les heures de passage d'un agent de surveillance à une pluralité d'emplacements donnés, comprenant une pluralité de clés (42), chaque clé étant destinée à être disposée à un desdits emplacements et étant munie d'un élément d'impression d'identification (48) dudit emplacement, et un dispositif portatif d'enregistrement (12) muni d'une bande d'enregistrement (50) pour enregistrer simultanément une information représentative d'un desdits emplacements et l'heure de passage audit emplacement, caractérise en ce que ledit dispositif portatif d'enregistrement (12) comprend un mouvement d'horlogerie (20) ayant au moins un axe des heures (22), un disque (34) solidaire en rotation dudit axe (22) portant sur la périphérie d'une de ses faces des éléments d'impression (36) des informations horaires, des moyens (40, 54) pour permettre l'introduction d'une desdites clés (42) selon une direction perpendiculaire audit axe des heures et le positionnement de l'élément d'identification (48) de ladite clé à l'extérieur dudit disque (34), des moyens (88, 90) pour faire avancer par pas ladite bande d'enregistrement (50), lesdits moyens d'avancement mettant à chaque pas une nouvelle portion de ladite bande (50) en face d'un élément d'impression (36) dudit disque (34) et dudit élément d'identification (48) de ladite clé (42), et des moyens (52) pour provoquer simultanément l'impression de l'information horaire et de l'élément d'identification sur ladite portion de bande, et en ce que lesdits moyens (52) pour provoquer l'impression simultanée et lesdits moyens (88, 90) pour faire avancer ladite bande sont commandés par un levier pivotant (64) coopérant avec une came (60), ladite came étant entraînée en rotation par la rotation desdites clés.

2. Appareil selon la revendication 1, caractérisé en ce que ledit dispositif portatif comprend une fenêtre de lecture (18) et une aiguille (26) solidaire dudit axe des heures (22) pour afficher l'information d'heure.

3. Appareil selon la revendication 2, caractérisé en ce que le mouvement d'horlogerie (20) comprend de plus un axe des minutes (24) muni d'une aiguille de minutes (28) visible derrière ladite fenêtre (18).

4. Appareil selon la revendication 1, caractérisé en ce que ledit disque (34) est muni d'un index d'affichage d'informations horaires.

5. Appareil selon l'une quelconque des revendications 1, et 4, caractérisé en ce que lesdits éléments d'impression (154) dudit disque permettent d'imprimer les informations des heures et en ce qu'il comprend en outre un axe des minutes (158) et un autre disque (156) qui est transparent solidaire dudit axe des minutes (158), ledit autre disque (156) étant muni sur la périphérie d'une de ses faces d'autres éléments d'impression (162) des informations des minutes, lesdits deux ensembles d'éléments d'impression (154,162) étant disposés sensiblement dans un même plan perpendiculaire auxdits axes des heures et des minutes.

6. Appareil selon l'une quelconque des revendications 1 à 5, caractérisé en ce que lesdits moyens d'impression comprennent un tampon (200) monté sur un levier (64) par un système de glissière (210, 214) et de ressort de rappel (216), ledit ressort agissant sur la partie dudit tampon disposée vis-à-vis des éléments d'impression d'informations horaires.

## Claims

1. Apparatus for monitoring the times at which a watchman passes a plurality of given locations, the apparatus comprising a plurality of keys (42) with each key being intended to be disposed at a respective one of said locations and being provided with a print element (48) capable of identifying said location, and a portable recording device (12) provided with a recording strip (50) for simultaneously recording data representative of one of said locations together with the time of passage at said location, characterised in that said portable recording device (12) comprises a clock movement (20) having at least an hours shaft (22), a disk (34) which is fixed in rotation about said shaft (22) and having print elements (36) disposed around the periphery of one of its faces for printing time data, means (40, 54) enabling one of said keys (42) to be inserted according to a direction which is perpendicular to said hours shaft and for positioning said identification element (48) of said key outside said disk (34), step advancing means (88, 90) for causing said recording strip (50) to advance by one step, said strip advancing means causing a new portion of said strip (50) to be placed at each step opposite to a print element (36) of said disk (34) and opposite to said identification element (48) of said key (42), and means (52) for causing simultaneous printing of the time data and of the identification element on said portion of the strip, and in that said means (52) for causing simultaneous printing and said means (88, 90) for causing said strip to advance are controlled by a pivoting lever (64) which cooperates with a cam (60), said cam being driven in rotation by rotating said keys.

2. Apparatus according to claim 1, characterised in that said portable recording device includes a read window (18) and a hand (26) fixed to said hours shaft (22) to display time data.

3. Apparatus according to claim 2, characterised in that the clock movement (20) further comprises a minutes shaft (24) provided with a minutes hand (28) which is visible through said window (18).

4. Apparatus according to claim 1, characterised in that said disk (34) is provided with a mark for displaying time data.

5. Apparatus according to anyone of claims 1 and 4 characterised in that said print elements (154) of said disk serve to print hours data, and in that it further comprises a minutes shaft (158) and a second, transparent disk (156) fixed to said minutes shaft (158) said second disk (156) being provided around the periphery of one of its faces with further print elements (162) for printing minutes data, both of said sets of print elements (154, 162) disposed in substantially the same plane perpendicular to said hours and minutes shafts.

6. Apparatus according to anyone of claims 1 to 5, characterised in that said print means include a hammer (200) mounted on a lever (64) via a slider (210, 214) and return spring (216) system, said return spring acting on that portion of said hammer which is disposed opposite to said time data print elements.

## Patentansprüche

1. Apparat zum Kontrollieren der Durchgangszeiten eines Wachmannes an einer Mehrzahl von gegebenen Stellen, umfassend eine Mehrzahl von Schlüsseln (42), von denen jeder dazu bestimmt ist, an einer der genannten Stellen aufbewahrt zu werden, und mit einem Druckelement (48) für die Identifikation der genannten Stelle versehen ist, sowie eine tragbare Registriervorrichtung (12), versehen mit einem Aufzeichnungsband (50) zum gleichzeitigen Registrieren einer Information, die repräsentativ ist für eine der genannten Stellen und die Durchgangszeit an der genannten Stelle, dadurch gekennzeichnet, daß die genannte tragbare Registriervorrichtung (12) ein Uhrwerk (20) mit mindestens einer Stundenwelle (22), eine drehfest mit der genannten Welle (22) verbundene und an der Peripherie einer ihrer Seiten mit Druckelementen (36) für Zeitinformationen versehene Scheibe (34), Mittel (40, 54) zum Ermöglichen des Einführens eines der genannten Schlüssel (42) in einer Richtung senkrecht zu der genannten Stundenwelle und der Posⁱtionierung des Identⁱfikationselements (48) des genannten Schlüssels außerhalb der genannten Scheibe (34), Mittel (88, 90) zum schrittweisen Vorschub des genannten Aufzeichnungsbandes (50), welche genannten Vorschubmittel bei jedem Schritt einen neuen Abschnitt des genannten Bandes (50) mit einem Druckelement (36) der genannten Scheibe (34) und dem genannten Identifikationselement (48) des genannten Schlüssels (42) in Gegenüberlage bringen, und Mittel (52) zum gleichzeitigen Bewirken des Abdrucks der Zeitinformation und des Identⁱfikationselements auf dem genannten Bandabschnitt umfaßt, und daß die genannten Mittel (52) zum Bewirken des gleichzeitigen Abdrucks und die genannten Vorschubmittel (88, 90) des Bandes von einem mit einem Hocken (60) zusammenwirkenden Schwenkhebel (64) gesteuert werden, welcher genannte Hocken durch Drehung der genannten Schlüssel zur Drehung angetrieben wird.

2. Apparat nach Anspruch 1, dadurch gekennzeichnet, daß die genannte tragbare Vorrichtung ein Ablesefenster (18) und einen mit der genannten Stundenwelle (22) verbundenen Zeiger (26) für die Anzeige der Zeftinformation umfaßt.

3. Apparat nach Anspruch 2, dadurch gekennzeichnet, daß das Uhrwerk (20) außerdem eine Minutenwelle (24) umfaßt, versehen mit einem hinter dem genannten Fenster (18) sichtbaren Minutenzeiger (28).

4. Apparat nach Anspruch 1, dadurch gekennzeichnet, daß die genannte Scheibe (34) mit einem Zeitinformations-Anzeigeindex versehen ist.

5. Apparat nach einem der Ansprüche 1 und 4, dadurch gekennzeichnet, daß die genannten Druckelemente (154) der genannten Scheibe das Drucken der Stundeninformationen ermöglichen und daß er ferner eine Minutenwelle (158) und eine andere transparente mit der genannten Minutenwelle (158) verbundene Scheibe (156) umfaßt, welche genannte andere Scheibe (156) auf der Peripherie einer ihrer Seiten mit anderen Druckelementen (162) für Minuteninformationen versehen ist, wobei die genannten beiden Gesamtheiten von Druckelementen (154, 162) im wesentlichen in derselben, senkrecht zu den genannten Stunden- und Minutenwellen verlaufenden Ebene angeordnet sind.

6. Apparat nach einem der Ansprüche 1 bis 5, dadurch gekennzeichnet, daß die genannten Druckmittel einen an einem Hebel (64) mittels eines Systems von Gleitführungen (210, 214) und einer Rückstellfeder (216) montierten Tampon (200) umfassen, welche Feder auf den den Zeitinformations-Druckeiamenten gegenüberliegenden Teil des genannten Tampons wirkt.
